# EUROPÄISCHE PATENTSCHRIFT

(11) **EP 1 223 259 B1**
(45) Veröffentlichungstag und Bekanntmachung des Hinweises auf die Patenterteilung: **01.10.2008**
(21) Anmeldenummer: 01810299.6
(22) Anmeldetag: 26.03.2001
(51) Int. Cl.: E04C 5/06, E04B 5/43

(54) **Bewhrung für auf Stützen aufgelagerte Flachdecken sowie ein Verfahren zur Herstellung einer Bewehrung**
Reinforcement for columns supported slab floors as well as a method for manufacturing a reinforcement
Armature pour planchers à dalles supportés par des colonnes ainsi que procédé pour la fabrication d'une armature

(30) Priorität: 12.01.2001 CH 392001
(43) Veröffentlichungstag der Anmeldung: 17.07.2002
(73) Patentinhaber: ANCOTECH AG, 8157 Dielsdorf (CH)
(72) Erfinder: Mösch, Thomas, 8182 Hochfelden (CH)
(74) Vertreter: Grosse - Schumacher - Knauer - von Hirschhausen

(56) Entgegenhaltungen:
- DE-A- 3 523 656
- DE-A- 19 741 509
- DE-A- 19 756 358
- DE-U- 29 708 234
- FR-A- 332 797

## Beschreibung

Die Erfindung betrifft eine Bewehrung aus mindestens einer oberen und/oder unteren horizontalen Biegebewehrung und Schubbewehrungselementen für auf Stützen aufgelagerte Flachdecken aus Stahl- oder Spannbeton, welche zur Erhöhung der Tragfähigkeit querkraftbeanspruchter Zonen, insbesondere durchstanzgefährdeter Zonen, im Bereich dieser Zonen den Erfordernissen der Schubdeckung entsprechend mit im Innern der Flachdecke sich erstreckenden Schubbewehrungselementen versehen ist, und dass die Schubbewehrungselemente bezüglich der Längsachse der Stützen in einer Horizontalebene betrachtet mindestens annähernd strahlenförmig angeordnet sind, sowie ein Verfahren zur Herstellung einer solchen Bewehrung.

Es ist bereits bekannt, in Zonen der vorangehend erwähnten durchstanzgefährdeten Art zusammengeschweisste, pilzförmige Armierungselemente einzusetzen, die jedoch den gravierenden Nachteil aufweisen, dass die über diese aufzunehmenden Kräfte unerwünschterweise über Schweissnähte dieser Armierungselemente geleitet werden, und die Letzteren zusätzlich einen wesentlichen Unterbruch der Betonstruktur an deren Einsatzstelle bewirken.

Aus der DE 19 741 509 A sowie der US-A-1,625,899 sind nur in der durchstanzgefährdete Zone angeordnete, relativ kompliziert ausgebildete, nicht mit einer unteren Biegebewehrung zusammenwirkende Bewehrung bekannt, welche den Nachteil aufweisen, dass ihre Ausbildung sowie ihre Anordnung beim Bau von Flachdecken, und deren Lagerhaltung in verschiedenen Grössen äusserst kompliziert ist.

Aufgabe der vorliegenden Erfindung ist die Schaffung einer Bewehrung der eingangs erwähnten Art, welche die vorangehend angeführten Nachteile nicht aufweist, d.h. welche in den spannungsgefährdeten Bereichen, keine risikobehaftete Schweißnaht aufweist, in Verbund mit dem sich nicht in der durchstanzgefährdeten Zone sich befindenden, angrenzenden Beton steht, die untere Bewehrung zusätzlich abstützt, sowie äusserst einfach in der Ausbildung, Handhabung und Lagerhaltung ist.

Diese Aufgaben werden erfindungsgemäss nach Anspruch 1 gelöst.

Zweckmässige Weiterausgestaltungen der erfindungsgemässen Bewehrung sind Gegenstand der Ansprüche 2 bis 6.

Gegenstand der vorliegenden Erfindung ist ferner ein Verfahren nach Anspruch 7 zur Herstellung einer Bewehrung nach Anspruch 1.

Nachstehend wird die Erfindung anhand der Zeichnung beispielsweise erläutert:

Es zeigen:
- Fig. 1 und Fig. 2: im Aufriss sowie im Grundriss eine erste beispielsweise Ausführungsform einer erfindungsgemässen Bewehrung in einer auf einer Stütze aufgelagerten Flachdecke;
- Fig. 3 bis 7: im Grundriss beispielsweise Anordnungen von erfindungsgemässen Schubbewehrungselementen in auf Stützen aufgelagerten Flachdecken;
- Fig. 8: einen Schnitt längs der Linie VIII - VIII in Figur 7; und
- Fig. 9 bis Fig. 17: im Grundriss sowie in Seitenansicht verschiedene Ausführungsformen von erfindungsgemässen Schubbewehrungselementen.

Wie aus den Figuren 1 und 2 ersichtlich, weist die in einer auf einer Stütze 1 aufgelagerten Decke 2 angeordnete Bewehrung eine obere sowie eine untere horizontale Biegebewehrung 3 bzw. 4 auf. Zur Erhöhung der Tragfähigkeit der durchstanzgefährdeten Zone A, welche sich z.B. in der Schweiz nach der SIA-Norm 162 ermitteln lässt, sind im Bereich dieser Zone A den Erfordernissen der Schubdeckung entsprechend im Innern der Flachdecke 2 bezüglich der Längsachse 5 der Stütze 1 strahlenförmig angeordnete Schubbewehrungselemente 6 vorgesehen.

Die Schubbewehrungselemente 6 bestehen, wie aus den Figuren 1 und 2 ersichtlich, aus hochkant aufgestellten, über ihre gesamte Fläche gelochten, vorzugsweise aus Stahl bestehenden Blechen, welche sich über die durchstanzgefährdete Zone A hinaus erstrecken und dort im nicht durchstanzgefährdeten Bereich der Decke 2 fest im Beton der Flachdecke 2 verankert sind, was eine wesentlich erhöhte Wirksamkeit der Schubbewehrungselemente 6 im durchstanzgefährdeten Bereich A bewirkt.

Die Schubbewehrungselemente 6 sind dabei an der unteren und/oder oberen Biegebewehrung 4 bzw. 3 abgestützt und/oder z.B. mit Befestigungsdrähten befestigt.

Aus den zu Figur 2 analogen Figuren 3 bis 6 sind im Grundriss weitere beispielsweise Anordnungen der Schubbewehrungselemente 6 dargestellt.

In Figur 3 sind die Schubbewehrungselemente 6 im Zentrum miteinander verschweisst, gemäss Figur 4 lose verlegt, d.h. zum Beispiel mittels Befestigungsdrähten oder Hilfskonstruktionen an der oberen und/oder unteren Biegebewehrung 3 respektive 4 befestigt, gemäss Figur 5 über ihre Stirnseiten mit einem Stahlkern 7 verschweisst, gemäss Figur 6 über ihre Stirnseite mit einem Stahlrohr 8 verschweisst, und gemäss den Figuren 7 und 8 mittels eines auf ihrer Oberseite angeschweissten, sich über zwei einander gegenüberliegenden Schubbewehrungselementen 6 sich erstreckenden hochfesten Stahldrahtes 9 zusätzlich verstärkt.

In den Figuren 9 bis 17 sind im Grundriss respektive in Seitenansicht verschiedene Ausführungsformen von erfindungsgemässen Schubbewehrungselementen 6 dargestellt, wobei die Figuren 9 und 10 ein Schubbewehrungselement 6 wie aus den Figuren 1 und 2 ersichtlich, zeigen, Figur 11 zeigt ein mit zueinander versetzt angeordneten Löchern 10 versehenes Schubbewehrungselement 6, Figur 12 zeigt ein aus zwei Teilen V-förmig zusammengeschweisstes Schubbewehrungselement 6, Figur 13 ein aus zwei über Bolzen 11 zu einem Blechpaar zusammengesetztes Schubbewehrungselement 6, und Figur 14 ein aus einem V-förmig abgekanteten, gelochten Blech bestehendes Schubbewehrungselement 6.

Bei den Schubbewehrungselementen 6 gemäss den Figuren 16 und 17 werden zu deren Herstellung in die Öffnungen 10 der Bleche gemäss Figur 15 Bolzen 12 (Fig. 16) oder 13 (Fig. 17) eingepresst und mit dem Blech verschweisst. Auf diese Weise entstehen Vorsprünge zur Verankerung im angrenzenden Beton bei deren Einsatz in einer Bewehrung gemäss Patentanspruch 1. Zur besseren Verankerung im Beton können die Bolzen 13 dabei wie aus Figur 17 ersichtlich, an ihren beidseitigen Enden z.B. mit Verankerungsköpfen 14 versehen sein.

## Patentansprüche

1. Bewehrung aus mindestens einer oberen und/oder unteren horizontalen Biegebewehrung und Schubbewehrungselementen für auf Stützen aufgelagerte Flachdecken aus Stahl- oder Spannbeton, welche zur Erhöhung der Tragfähigkeit querkraftbeanspruchter, durchstanzgefährdeter Zonen, im Bereich dieser Zonen den Erfordernissen der Schubdeckung entsprechend mit im Innern der Flachdecke sich erstreckenden Schubbewehrungselementen versehen ist, wobei die Schubbewehrungselemente (6) bezüglich der Längsachse (5) der Stützen (1) in einer Horizontalebene betrachtet mindestens annähernd strahlenförmig angeordnet sind, **dadurch gekennzeichnet, dass** die Schubbewehrungselemente (6) aus hochkant auf die Oberseite der unteren Biegebewehrung (4) aufgestellten, gelochten und/oder mit Vorsprüngen versehenen Blechen bestehen, welche sich über die durchstanzgefährdete Zone (A) hinaus erstrecken.

2. Bewehrung nach Anspruch 1, **dadurch gekennzeichnet, dass** jeweils zwei nebeneinander sich befindende Bleche zur Bildung eines Schubbewehrungselemente (6) aus einem Stück V-förmig abgekantet sind.

3. Bewehrung nach Anspruch 1, **dadurch gekennzeichnet, dass** jeweils zwei nebeneinander sich befindende Schubbewehrungselemente V-förmig zusammengeschweisst sind.

4. Bewehrung nach einem der Ansprüche 1 bis 3, **dadurch gekennzeichnet, dass** die Schubbewehrungselemente (6) an ihrer in radialer Richtung gesehenen, nach innen gerichteten Stirnseite direkt oder über einen Stahlkern (7) bzw. ein Stahlrohr (8) miteinander verschweisst sind.

5. Bewehrung nach einem der Ansprüche 1 bis 4, **dadurch gekennzeichnet, dass** die gelochten Bereiche flächenmässig mindestens 5%, vorzugsweise mindestens 15% einer Blechseitenfläche ausmachen.

6. Bewehrung nach einem der Ansprüche 1 bis 5, **dadurch gekennzeichnet, dass** die Bleche über ihre gesamte Fläche verteilt gelocht und/oder mit Vorsprüngen (12, 13) versehen sind.

7. Verfahren zur Herstellung einer Bewehrung nach Anspruch 1, **dadurch gekennzeichnet, dass** man den Erfordernissen der Schubdeckung entsprechend eine Mehrzahl von über die durchstanzgefährdete Zone (A) hinaus sich erstreckende Schubbewehrungselemente (6) hochkant auf die Oberseite der unteren Biegebewehrung (4) auflegt und gegebenenfalls an dieser befestigt, danach die obere Biegebewehrung (3) einbringt, und gegebenenfalls die Schubbewehrungselemente (6) an der oberen Biegebewehrung (3) befestigt.

## Claims

1. Reinforcement comprising at least an upper and/or lower horizontal flexural reinforcement and shear reinforcement elements for reinforced concrete or prestressed concrete slab floors supported on columns which, in order to increase the load-bearing capacity of zones subjected to shearing forces and at risk of punching, is, in the area of these zones, provided with shear reinforcement elements extending within the interior of the slab floor so as to fulfil the requirements in terms of shear capacity, said shear reinforcement elements (6) being arranged, viewed in a horizontal plane, in an approximately ray-formed configuration in relation to the longitudinal axis (5) of the columns (1), **characterised in that** the shear reinforcement elements (6) consist of perforated metal plates, and/or metal plates provided with projections, set up on their edge on the upper side of the lower flexural reinforcement (4), which extend beyond the punch-endangered zone (A).

2. Reinforcement according to claim 1, **characterised in that** two adjacent metal plates are bent into a V-shape to form a shear reinforcement element (6) composed of a single piece.

3. Reinforcement according to claim 1, **characterised in that** two adjacent shear reinforcement elements are welded together in a V-shape.

4. Reinforcement according to one of the claims 1 to 3, **characterised in that** the shear reinforcement elements (6), are welded together on their inwards-facing end faces, viewed in a radial direction, directly or via a steel core (7) or a steel tube (8).

5. Reinforcement according to one of the claims 1 to 4, **characterised in that** the perforated areas account, in terms of area, for at least 5%, preferably at least 15% of a side surface of a metal plate.

6. Reinforcement according to one of the claims 1 to 5, **characterised in that** the metal plates have perforations and/or projections (12, 13) distributed over their entire surface.

7. Method for the manufacture of a reinforcement according to claim 1, **characterised in that**, so as to fulfil the requirements in terms of shear capacity, a plurality of shear reinforcement elements (6) extending beyond the punch-endangered zone (A) are laid edge-up on the upper side of the lower flexural reinforcement (4) and are fixed to this if necessary, then the upper flexural reinforcement (3) is installed, and the shear reinforcement elements (6) are fixed to the upper flexural reinforcement (3) if necessary.

## Revendications

1. Armature comprenant au moins une armature de flexion horizontale supérieure et/ou inférieure et des éléments d'armature de cisaillement pour des dalles en béton armé et en béton précontraint posées sur des appuis, armature qui, pour augmenter la résistance des zones sollicités par des efforts traversants risquant d'être poinçonnées, comporte au niveau de ces zones, des éléments d'armature de cisaillement à l'intérieur de la dalle, répartis dans la dalle en fonction des conditions de cisaillement, dans laquelle les éléments d'armature de cisaillement (6) sont disposés selon l'axe longitudinal (5) des appuis dans le plan horizontal suivant une disposition au moins sensiblement rayonnante,
**caractérisée en ce que**
les éléments d'armature de cisaillement (6) sont composés de tôles placées sur chant sur la face supérieure de l'armature inférieure en flexion (4), ces tôles étant percées et/ou munies des parties en saillie s'étendant vers l'extérieur à partir de la zone A risquant d'être poinçonnée.

2. Armature selon la revendication 1,
**caractérisée en ce qu'**
à chaque fois, deux tôles adjacentes sont coupées dans un profilé pour former un élément d'armature de cisaillement (6).

3. Armature selon la revendication 1,
**caractérisée en ce qu'**
à chaque fois, les éléments d'armature de cisaillement adjacents sont soudés en forme de V.

4. Armature selon la revendication 1,
**caractérisée en ce que**
les éléments d'armature de cisaillement (6), vus dans la direction radiale, ont leur face frontale dirigée vers l'intérieur directement soudées entre elles ou par l'intermédiaire d'un noyau en acier (7) ou d'un tube en acier (8).

5. Armature selon la revendication 1,
**caractérisée en ce que**
les zones de perforation représentent au minimum 5% et de préférence, au moins 15%, de la surface d'un côté de tôle.

6. Armature selon la revendication 1,
**caractérisée en ce que**
les tôles sont perforées avec des perforations et/ou munies de saillies (12, 13) réparties sur toute leur surface.

7. Procédé pour la réalisation d'une armature selon la revendication 1,
**caractérisé en ce que**
en fonction des nécessités de la couverture de cisaillement, on pose et, le cas échéant, on fixe un ensemble d'éléments d'armature de cisaillement (6) s'étendant au-delâ de la zone à risque de poinçonnement (A) sur chant sur la face supérieure de l'armature de flexion inférieure (4) puis, on met en place l'armature de flexion supérieure et, le cas échéant, on fixe les éléments d'armature de cisaillement (6) à l'armature de cisaillement supérieure (3).
